# EUROPÄISCHE PATENTSCHRIFT

(11) **EP 2 929 237 B1**
(45) Veröffentlichungstag und Bekanntmachung des Hinweises auf die Patenterteilung: **14.02.2018**
(21) Anmeldenummer: 13799063.6
(22) Anmeldetag: 03.12.2013
(51) Int. Cl.: F21W 131/105, F21W 131/407, F21V 29/83, F21Y 105/10, F21Y 115/10

(54) **LEUCHTE MIT LUFTLEITFLÄCHEN**
LAMP HAVING AIR-CONDUCTING SURFACES
APPAREIL D'ÉCLAIRAGE POURVU DE SURFACES DE GUIDAGE D'AIR

(30) Priorität: 04.12.2012 DE 102012222184
(43) Veröffentlichungstag der Anmeldung: 14.10.2015
(62) Teilanmeldung aus: 17174955.9
(73) Patentinhaber: Zumtobel Lighting GmbH, 6850 Dornbirn (AT)
(72) Erfinder: FAVAROLO, Pier Angelo, 88239 Wangen i.A. (DE); GADNER, Wolfgang, 6912 Hörbranz (AT); LADSTÄTTER, Gerald, 5833 Klaus (AT)
(74) Vertreter: Thun, Clemens
(86) Internationale Anmeldenummer: PCT/EP2013/075367
(87) Internationale Veröffentlichungsnummer: WO 2014/086770

(56) Entgegenhaltungen:
- WO-A1-2011/157836
- US-A1- 2008 285 271
- US-A1- 2010 020 492
- US-A1- 2010 097 799
- US-A1- 2011 013 402
- US-A1- 2011 018 418
- US-A1- 2011 317 420
- US-A1- 2012 051 050
- US-A1- 2012 147 603

## Beschreibung

Die Erfindung betrifft eine Leuchte mit einer Lichtquelle und neben der Lichtquelle ausgebildeten Durchgangsöffnungen für eine Luftströmung zur Kühlung der Lichtquelle.

Durch Lichtabgabeelemente, wie beispielsweise Glühbirnen, Leuchtstoffröhren, LEDs (LED: Licht emittierende Diode) u. s. w. wird im Allgemeinen Wärme in Form von Verlustwärme erzeugt, wenn sie sich in einem Zustand befinden, in dem sie Licht abstrahlen. Insbesondere, wenn eine Lichtquelle einer Leuchte als Lichtabgabeelemente LEDs aufweist, muss für einen zuverlässigen Betrieb der Leuchte dafür gesorgt werden, dass diese Wärme effektiv abtransportiert wird. Andernfalls kann es beispielsweise zu einer Beschädigung der LEDs kommen und/oder zu ungewollt verändertem Abstrahlverhalten der LEDs.

Zur entsprechenden Kühlung von LEDs werden üblicherweise Kühlkörper verwendet, die thermisch gut leitend mit den LEDs verbunden sind. Ein LED-Downlight mit einem derartigen Kühlkörper ist beispielsweise aus der Schrift DE 10 2010 002 235 A1 bekannt. Der Kühlkörper dieses Downlights weist vertikal gestaltete Kühlrippen auf, durch die die Oberfläche des Kühlkörpers besonders groß ist und somit eine besonders gute Wärmeabgabe an die Umgebung ermöglicht ist. Die Kühlrippen erstrecken sich dabei seitlich neben den LEDs, so dass Luft neben den LEDs entlang der Kühlrippen strömen kann, wodurch die Wärmeabgabe von den Kühlrippen an die Umgebung forciert wird.

Eine sehr effektive Wärmeabfuhr ist besonders dann wichtig, wenn die Leuchte eine sehr leistungsstarke Lichtquelle aufweist. Dies ist typischerweise bei Leuchten der Fall, die zur Beleuchtung großer Räume oder Hallen vorgesehen sind, wie so genannte "Highbay-Leuchten". Letztere sind dafür vorgesehen, in großer Höhe, beispielsweise etwa 12 m über dem Boden einer Halle, aufgehängt zu werden. Es gibt entsprechende Leuchten, die eine Lichtstromabgabe von über 10 000 lm erzeugen.

Aus der US 2011/0018418 A1 ist ein LED-Leuchtmittel bekannt, bei dem neben einer LED-Platine ein Lamellenbereich gebildet sind, durch den kühlende Luft hindurch strömen kann.

Aus der US 2011/0013402 A1 ist eine LED-Leuchte mit einem Kühlkörper und einem Gehäuse zur Lagerung eines Betriebsgeräts bekannt. Die Durchgangsöffnungen sind durch Lamellen ausgebildet. Die Lichtquellen sind unterhalb der Durchgangsöffnungen angebracht. Aus der US 2008/0285271 A1 ist eine Leuchte mit einer LED-Lichtquelle bekannt, neben der Luftkanäle zur Kühlung der Lichtquelle ausgebildet sind.

Aus der WO 2011/157836 A1 ist eine LED-Leuchte bekannt, bei der neben der LED-Lichtquelle Luftkanäle ausgebildet sind.

Der Erfindung liegt die Aufgabe zugrunde, eine entsprechende verbesserte Leuchte anzugeben. Insbesondere soll sich die Leuchte materialsparend gestalten lassen und sich durch ein verbessertes thermisches Verhalten auszeichnen.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Leuchte vorgesehen, die eine Lichtquelle mit mehreren Lichtabgabeelementen aufweist, wobei die Leuchte auf einer ersten Seite neben der Lichtquelle erste Durchgangsöffnungen aufweist und auf einer zweiten Seite neben der Lichtquelle zweite Durchgangsöffnungen aufweist. Dabei sind die ersten und die zweiten Durchgangsöffnungen für eine Luftströmung zur Kühlung der Lichtquelle ausgestaltet. Weiterhin weist die Leuchte auf der ersten Seite neben den ersten Durchgangsöffnungen und dabei unterhalb der Lichtquelle eine erste Luftleitfläche auf und auf der zweiten Seite neben den zweiten Durchgangsöffnungen und dabei unterhalb der Lichtquelle eine zweite Luftleitfläche, wobei die beiden Luftleitflächen derart gestaltet sind, dass durch sie ein, sich von der Lichtquelle weg erweiternder Luftanströmbereich gebildet ist.

Durch den von den beiden Luftleitflächen gebildeten Luftanströmbereich lässt sich bewirken, dass Luft besonders gezielt zu den Durchgangsöffnungen gelenkt wird. Auf diese Weise wird eine Durchströmung der Durchgangsöffnungen forciert und damit eine besonders intensive Wärmeabgabe von den Oberflächen der Durchgangsöffnungen an die Umgebung ermöglicht. Auf diese Weise ist eine besonders effektive Kühlung der Lichtquelle erzielt.

Vorzugsweise ist die Leuchte derart gestaltet, dass die erste Luftleitfläche unmittelbar an die ersten Durchgangsöffnungen angrenzt und/oder die zweite Luftleitfläche unmittelbar an die zweiten Durchgangsöffnungen angrenzt. Hierdurch lässt sich erzielen, dass durch die Luftleitflächen Luft besonders gezielt zu den entsprechenden Durchgangsöffnungen geleitet wird.

Vorzugsweise ist die erste Luftleitfläche zumindest in erster Näherung plan oder gewölbt gestaltet und weist dabei insbesondere eine erste Flächennormale auf, die mit einer Vertikalen einen ersten Winkel einschließt, der zwischen 20° und 85° beträgt, vorzugsweise zwischen 30° und 70°, besonders bevorzugt zwischen 35° und 60°. Hierdurch ist eine besonders effektive Luftleitung ermöglicht. Weiterhin vorzugsweise ist auch die zweite Luftleitfläche zumindest in erster Näherung plan oder gewölbt gestaltet und weist dabei insbesondere eine zweite Flächennormale auf, die mit der Vertikalen einen zweiten Winkel einschließt, der zwischen 20° und 85° beträgt, vorzugsweise zwischen 30° und 70°, besonders bevorzugt zwischen 35° und 60°. Auch hierdurch ist eine besonders effektive Luftleitung ermöglicht.

Eine besonders gute Wärmeleitung und dabei einfache Gestaltung ist ermöglicht, wenn die ersten Durchgangsöffnungen und/oder die erste Luftleitfläche als Teile eines Kühlkörpers gestaltet sind.

Vorzugsweise weist dabei der Kühlkörper vertikal verlaufende Kühlrippen auf, insbesondere auf einer, der ersten Luftleitfläche gegenüberliegenden Seite. Wenn dabei der Kühlkörper derart gestaltet ist, dass zwischen den Kühlrippen lediglich Verbindungsbereiche gebildet sind, deren Oberflächen mindestens 30°, vorzugsweise mindestens 40° gegenüber der Horizontalen geneigt sind, lässt sich eine mögliche Ablagerung von Staub oder dergleichen bei Betrieb der Leuchte effektiv vermindern.

Die erste Luftleitfläche und/oder die zweite Luftleitfläche sind vorteilhaft reflektierend gestaltet, vorzugsweise dabei weiß, insbesondere weiß lackiert. Hierdurch können sie für ein von der Lichtquelle abgestrahltes Licht als Reflektor wirken. Insbesondere lässt sich hierdurch ein Abstrahlbereich der Leuchte beeinflussen bzw. begrenzen.

Erfindungsgemäß ist die zweite Luftleitfläche durch eine Außenfläche eines Gehäuses gebildet, wobei das Gehäuse zur Lagerung eines Betriebsgeräts der Leuchte ausgestaltet ist. Hierdurch lässt sich die Leuchte besonders materialsparend und dabei thermisch vorteilhaft gestalten. Thermisch vorteilhaft ist die Leuchte dabei weiterhin vorzugsweise derart gestaltet, dass das Gehäuse einen Innenraum aufweist, dessen vertikale Projektion außerhalb der vertikalen Projektion der Lichtquelle verläuft.

Thermisch und herstellungstechnisch vorteilhaft ist das Gehäuse profilförmig gestaltet.

Eine besonders geeignete thermische Trennung zwischen dem Gehäuse bzw. dem darin befindlichen Betriebsgerät einerseits und der Lichtquelle andererseits lässt sich erzielen, wenn das Gehäuse mit dem Kühlkörper lediglich über eine Schraubverbindung mechanisch gehaltert verbunden ist.

Vorzugsweise weist die Leuchte außerdem eine weitere Lichtquelle auf, die auf der zweiten Seite neben dem Gehäuse angeordnet ist, wobei die weitere Lichtquelle vorzugsweise analog oder baugleich zu der zuerst genannten Lichtquelle gestaltet ist. Dabei weist die Leuchte weiterhin vorzugsweise einen weiteren Kühlkörper zur Kühlung der weiteren Lichtquelle auf, der auf der zweiten Seite neben dem Gehäuse angeordnet ist, wobei der weitere Kühlkörper vorzugsweise analog oder baugleich zu dem zuerst genannten Kühlkörper gestaltet ist.

Eine besonders leistungsstarke und herstellungstechnisch vorteilhafte Leuchte lässt sich erzielen, wenn die Leuchte mit Bezug auf eine vertikale Symmetrieebene symmetrisch gestaltet ist. Die Symmetrieebene verläuft dabei vorzugsweise durch das Gehäuse.

Die Erfindung wird im Folgenden anhand eines Ausführungsbeispiels und mit Bezug auf die Zeichnungen näher erläutert. Es zeigen:
- Fig. 1: eine perspektivische Skizze einer erfindungsgemäßen Leuchte von schräg unten,
- Fig. 2: eine entsprechende Skizze von schräg oben,
- Fig. 3: eine Ansicht von unten,
- Fig. 4: eine Querschnitt-Skizze und
- Fig. 5: eine Skizze nach Art einer Explosionsdarstellung zu Aufbau und Halterung der Lichtquelle am Kühlkörper.

In Fig. 1 ist ein Ausführungsbeispiel einer erfindungsgemäßen Leuchte von schräg unten skizziert. Bei der gezeigten Leuchte handelt es sich um eine so genannte "Highbay-Leuchte", also eine Innenraum-Leuchte, die zur Beleuchtung großer Räume bzw. Hallen vorgesehen ist und dementsprechend leistungsstark ist. Im gezeigten Beispiel handelt es sich bei der Leuchte um eine Pendelleuchte, die dafür vorgesehen ist, an einem Pendel oder einem ähnlichem Abhänge-Element von einer Decke abgehängt betrieben zu werden. Dementsprechend ist die Leuchte dafür konzipiert, zum Betrieb derart in einem Raum angeordnet zu werden, dass sie allseitig von RaumLuft umgeben ist.

Die Leuchte weist eine Lichtquelle 2 mit mehreren Lichtabgabeelementen 3 in Form von LEDs auf. Die LEDs sind dabei vorzugsweise auf einer LED-Platine 25 angeordnet.

In Fig. 3 ist eine Ansicht der Leuchte von unten skizziert. Die Lichtquelle 2 ist im gezeigten Beispiel länglich gestaltet, so dass sie sich entlang einer Längsachse *L* erstreckt.

Die LEDs der Lichtquelle 2 sind feld- oder matrixartig angeordnet. Insbesondere kann die Lichtquelle 2 mehrere LEDs umfassen, vorzugsweise mehr als 30 LEDs, besonders bevorzugt mehr als 50 LEDs. Hierdurch lässt sich mit der Leuchte ein entsprechend großer Lichtstrom erzeugen.

Die LEDs erstrecken sich über ein horizontales LED-Areal, das in Richtung der Längsachse *L* eine Länge *l* aufweist und quer dazu eine Breite *b.* Das Verhältnis von *l*: *b* kann dabei beispielsweise zwischen *4 : 1* und *20 : 1* betragen, besonders bevorzugt zwischen *5 :* 1 und *15 : 1.*

Mit Bezug auf die Lichtquelle 2 bzw. die Längsachse *L* horizontal auf einer ersten Seite *re,* hier rechts neben der Lichtquelle 2 weist die Leuchte erste Durchgangsöffnungen 5 auf und auf einer zweiten Seite *li,* hier links neben der Lichtquelle 2 zweite Durchgangsöffnungen 7. Insbesondere ist dabei die zweite Seite *li* der ersten Seite *re* genau entgegen gerichtet.

Die ersten und die zweiten Durchgangsöffnungen 5, 7 sind für eine Luftströmung zur Kühlung der Lichtquelle 2 ausgestaltet. Die ersten und die zweiten Durchgangsöffnungen 5, 7 können durch Schlitze gebildet sein. Die ersten und die zweiten Durchgangsöffnungen 5, 7 sind vorzugsweise als Düsen gestaltet, die eine Erhöhung der Geschwindigkeit einer durchströmenden Luft bewirken. Hierdurch lässt sich die Kühlwirkung verstärken.

Vorzugsweise ist die Gestaltung derart, dass sich die ersten Durchgangsöffnungen 5 parallel zu der Längsachse *L* erstrecken und dabei vorzugsweise über die gesamte Länge *l* des LED-Areals erstrecken. Im gezeigten Beispiel sind die ersten Durchgangsöffnungen 5 in einer Reihe, also sozusagen einreihig gebildet.

Weiterhin vorzugsweise sind die ersten Durchgangsöffnungen 5 quasi unmittelbar neben der Lichtquelle 2 ausgebildet; beispielsweise kann vorgesehen sein, dass ein Abstand *d* quer zu der Längsachse *L* zwischen den LEDs und den ersten Durchgangsöffnungen 5 kleiner ist als die Breite *b* des LED-Areals.

Die ersten Durchgangsöffnungen 5 sind insbesondere derart gestaltet, dass eine Luft von unten nach oben durch sie hindurch strömen kann. Vorzugsweise sind die ersten Durchgangsöffnungen 5 derart gestaltet, dass sie in einem horizontalen Querschnitt betrachtet allseits geschlossen sind. Dabei ist die Gestaltung weiterhin vorzugsweise so, dass - in dem horizontalen Querschnitt betrachtet - für jede der ersten Durchgangsöffnungen 5 ein Innendurchmesser *e* quer zur Längsachse *L* kleiner ist als die Breite *b* des LED-Areals. Die Querschnittform der ersten Durchgangsöffnunen 5 kann dabei in erster Näherung kreisförmig oder rechteckig sein, wobei insbesondere das Verhältnis eines Innendurchmessers *f* in Richtung der Längsachse *L* zu dem Innendurchmesser *e*, also quer dazu, zwischen 0,3 und 3 beträgt, besonders bevorzugt zwischen 0,5 und 2 beträgt.

Auch die zweiten Durchgangsöffnungen 7 erstrecken sich vorzugsweise parallel zu der Längsachse *L* und dabei quasi unmittelbar neben der Lichtquelle 2; beispielsweise kann - analog zu oben - vorgesehen sein, dass ein weiterer Abstand *d'* quer zu der Längsachse *L* zwischen den LEDs und den zweiten Durchgangsöffnungen 7 kleiner ist als die Breite *b* des LED-Areals.

In Fig. 2 ist eine perspektivische Ansicht der Leuchte von schräg oben skizziert, in Fig. 4 ein Querschnitt normal zu der Längsachse *L*. Wie in Fig. 4 angedeutet und oben bereits erwähnt, sind die LEDs bzw. ist das LED-Areal vorzugsweise in einer horizontalen Ebene E angeordnet.

Die Leuchte weist weiterhin auf der ersten Seite *re* bzw. rechts neben den ersten Durchgangsöffnungen 5 und dabei unterhalb der Lichtquelle 2 bzw. der Ebene E eine erste Luftleitfläche 6 auf und auf der zweiten Seite *li* bzw. links neben den zweiten Durchgangsöffnungen 7 und dabei ebenfalls unterhalb der Lichtquelle 2 bzw. der Ebene *E* eine zweite Luftleitfläche 8. Die beiden Luftleitflächen 6, 8 sind dabei derart gestaltet, dass durch sie ein Luftanströmbereich *A* gebildet ist, der sich von der Lichtquelle 2 weg erweitert. Insbesondere können die beiden Luftleitflächen 6, 8 derart ausgestaltet sein, dass sie in einer Richtung von der Lichtquelle 2 fort, insbesondere nach unten zu, divergieren. Der Luftanströmbereich *A*, der durch die beiden Luftleitflächen 6, 8 gebildet ist, ist - insbesondere in einem Querschnitt normal zu der Längsachse *L* betrachtet - trichterförmig, wobei er sich nach oben, zu der Lichtquelle 2 hin verengt.

Durch die beiden Luftleitflächen 6, 8 lässt sich erzielen, dass Luft, die von unten in den Luftanströmbereich *A* eintritt, gezielt zu den ersten und zweiten Durchgangsöffnungen 5, 7 gelenkt wird. Eine Wärmeabgabe von den Innenwänden der Durchgangsöffnungen 5, 7 an die Umgebung wird hierdurch signifikant forciert.

Im gezeigten Beispiel sind die beiden Luftleitflächen 6, 8 profilförmig gestaltet, wobei sie sich jeweils parallel zu der Längsachse *L* erstrecken. Wie in Fig. 3 beispielhaft skizziert, weist vorzugsweise die erste Luftleitfläche 8 in Richtung der Längsachse *L* eine Längserstreckung *λ* auf, die wenigstens halb so groß ist wie die Länge *l* des LED-Areals; vorzugsweise beträgt die Längserstreckung *λ* mindestens das Dreiviertelfache der Länge *l*. Wie aus Fig. 3 hervorgeht, gilt im gezeigten Beispiel *λ* > *l.* Für die entsprechende Längserstreckung der zweiten Luftleitfläche 8 gilt Analoges.

Die erste Luftleitfläche 6 weist vorzugsweise eine Flächengröße auf, die mindestens so groß ist wie die Hälfte der Flächengröße des LED-Areals, besonders bevorzugt mindestens so groß wie die Flächengröße des LED-Areals. Analoges gilt für die Flächengröße der zweiten Luftleitfläche 8.

Wie in Fig. 6 gezeigt, erstreckt sich die erste Luftleitfläche 6 nach unten hin bis auf ein Niveau, das um eine Höhendifferenz *Δh* unterhalb der Ebene *E* liegt, wobei vorzugsweise gilt, dass diese Höhendifferenz *Δh* wenigstens halb so groß ist wie die Breite *b* des LED-Areals, also *Δh* > *0,5 b.* Vorzugsweise gilt *Δh* > *0,9 b.* Analoges gilt wiederum für die zweite Luftleitfläche 8.

Im gezeigten Beispiel ist die Gestaltung derart, dass die erste Luftleitfläche 6 unmittelbar an die ersten Durchgangsöffnungen 5 angrenzt. Hierdurch wird die Luft unmittelbar zu den ersten Durchgangsöffnungen 5 geleitet. Analoges gilt für die zweite Luftleitfläche 8 und die zweiten Durchgangsöffnungen 7.

Die erste Luftleitfläche 6 ist vorzugsweise zumindest in erster Näherung plan oder gewölbt, insbesondere konkav gewölbt gestaltet, wobei sie eine erste Flächennormale *N1* aufweist, die mit einer Vertikalen *V* einen ersten Winkel *α* einschließt, der zwischen 20° und 85° beträgt. Vorzugsweise beträgt der erste Winkel α zwischen 30° und 70°, im gezeigten Beispiel etwa 45°. Analoges gilt wiederum mit Bezug auf die zweite Luftleitfläche 8, die dementsprechend eine zweite Flächennormale *N2* aufweist, die mit der Vertikalen *V* einen zweiten, entsprechend großen Winkel *β* einschließt.

Eine besonders einfache Gestaltung lässt sich erzielen, wenn die ersten Durchgangsöffnungen 5 als Teile eines Kühlkörpers 4 gestaltet sind, wobei der Kühlkörper 4 insbesondere zur Kühlung der Lichtquelle 2 gestaltet ist. Der Kühlkörper 4 ist dabei - wie an sich aus dem Stand der Technik bekannt - gut wärmeleitend mit der Lichtquelle 2 verbunden.

In Fig. 5 ist eine Skizze nach Art einer Explosionsdarstellung gezeigt, die eine leicht modifizierte Ausführung darstellt. Wie aus dieser Figur beispielhaft hervorgeht, weist der Kühlkörper 4 vorzugsweise eine horizontale, plane, nach unten weisende Fläche 49 auf, auf der die Lichtquelle 2 bzw. die LED-Platine 25 angeordnet ist.

Den LEDs optisch nachfolgend kann ein optisches Element 27 zur Beeinflussung eines von den LEDs abgestrahlten Lichts vorgesehen sein und/oder ein lichtdurchlässiges Abdeckelement zum Schutz der LEDs. Das optische Element 27 bzw. das Abdeckelement sind dabei vorzugsweise derart gestaltet, dass sie sich zur ersten Seite *re* hin maximal bis zu den ersten Durchgangsöffnungen 5 hin erstrecken und zur zweiten Seite *li* hin maximal bis zu den zweiten Durchgangsöffnungen 7.

Zur mechanischen Halterung der LED-Platine 25 und gegebenenfalls des optischen Elements 27 bzw. des Abdeckelements ist vorzugsweise ein Halteelement 29 vorgesehen, das die genannten Komponenten von unten umgreifend hält. Vorzugsweise weist das Halteelement 29 dabei Rastelemente 28 auf, die zur mechanischen Verbindung mit dem Kühlkörper 4 ausgebildet sind.

Im gezeigten Beispiel ist vorteilhaft auch die erste Luftleitfläche 6 durch den Kühlkörper 4 gebildet. Der Kühlkörper 4 besteht dabei vorzugsweise aus einem Stück, ist also vorzugsweise einstückig. Beispielsweise besteht er aus Aluminium.

Weiterhin weist der Kühlkörper 4 vorteilhaft - in Fig. 4 beispielhaft bezeichnete - Kühlrippen 41 auf, insbesondere auf einer, der ersten Luftleitfläche 6 gegenüberliegenden Seite, also auf der ersten Seite *re* bzw. rechts von der ersten Luftleitfläche 6. Hierdurch lässt sich materialsparend erzielen, dass zwischen den Kühlrippen 41 durch den Kühlkörper 4 lediglich Verbindungsbereiche mit Oberflächen 42 gebildet sind, die gegenüber der Horizontalen geneigt sind, vorzugsweise mindestens 30°, besonders bevorzugt mindestens 40° geneigt sind. Im gezeigten Beispiel sind - besonders materialsparend - die Oberflächen 42 rechts von der ersten Luftleitfläche 6 etwa ebenso stark geneigt wie die erste Luftleitfläche 6, also etwa 45°. Durch entsprechend geneigte Oberflächen 42 lässt sich bei Betrieb der Leuchte - im Vergleich zu einer entsprechenden horizontalen Oberflächengestaltung - eine Ablagerung von Staub, Schmutz etc. besonders effektiv vermindern.

Die Kühlrippen 41 sind im gezeigten Beispiel parallel zueinander ausgebildet, insbesondere in Ebenen, die normal zu der Richtung der Längsachse *L* orientiert sind.

Vorteilhaft weist der Kühlkörper 4 außerdem weitere, insbesondere vertikale Kühlrippen 43 auf, die derart gestaltet sind, dass sie auf der ersten Seite *re* bzw. rechts und auf der zweiten Seite *li* bzw. links über die Lichtquelle 2 hinaus vorstehend ausgebildet sind. Ein auf der zweiten Seite *li* vorstehender Bereich 44 der weiteren Kühlrippen 43 kann zur Bildung der zweiten Durchgangsöffnungen 7 gestaltet sein, ein auf der ersten Seite *re* vorstehende Bereich zur Bildung der ersten Durchgangsöffnungen 5. Wie die zuerst genannten Kühlrippen 41, sind auch die weiteren Kühlrippen 41 im gezeigten Beispiel parallel zueinander ausgebildet, insbesondere in Ebenen, die normal zu der Richtung der Längsachse *L* orientiert sind.

Vorzugsweise ist die erste Luftleitfläche 6 reflektierend gestaltet, beispielsweise weiß, insbesondere weiß lackiert. Auf diese Weise lässt sich die Lichtabgabe der Leuchte vorteilhaft beeinflussen. Insbesondere lässt sich - in Abhängigkeit der Neigung der ersten Luftleitfläche 6 - eine seitliche Begrenzung der Lichtabgabe zur ersten Seite *re* hin bewirken. Analoges gilt mit Bezug auf die zweite Luftleitfläche 8 auf der zweiten Seite *li.* Mit anderen Worten lässt sich hierdurch ein Winkelbereich festlegen, in dem eine Lichtabgabe der Leuchte erfolgt.

Durch eine entsprechend weiße Gestaltung der beiden Luftleitflächen 6, 8 wird außerdem erzielt, dass die Leuchte bei Betrachtung von unten eine relativ große, hellleuchtende Fläche zeigt, über die Licht abgegeben wird.

Vorzugsweise ist die zweite Luftleitfläche 8 durch eine Außenfläche eines Gehäuses 9 gebildet. Das Gehäuse 9 kann insbesondere zur Lagerung eines Betriebsgeräts 10, beispielsweise in Form eines Konverters der Leuchte ausgestaltet sein. Auf diese Weise lässt sich vorteilhaft erzielen, dass das Betriebsgerät 10 seitlich neben der Lichtquelle 2 angeordnet ist, hier auf der zweiten Seite *li* neben der Lichtquelle 2. Dies ist von Vorteil, weil sich das Betriebsgerät 10 dadurch quasi thermisch getrennt von der Lichtquelle 2 anordnen lässt. Insbesondere kann die Gestaltung derart sein, dass das Betriebsgerät 10 außerhalb der vertikalen Projektion der Lichtquelle 2 angeordnet ist, besonders bevorzugt außerhalb der vertikalen Projektion des Kühlkörpers 4.

Das Gehäuse 9 kann hierzu einen Innenraum 19 aufweisen, dessen vertikale Projektion außerhalb der Projektion der Lichtquelle 2 verläuft.

Eine gute thermische Trennung zwischen dem Betriebsgerät 10 und der Lichtquelle 2 ist von Bedeutung, weil ein Betriebsgerät im Allgemeinen relativ sensibel auf hohe Temperaturen reagiert.

Die thermische Trennung zwischen der Lichtquelle 2 und dem Betriebsgerät 10 ist im gezeigten Beispiel weiterhin dadurch gefördert, dass der Kühlkörper 4 mit dem Gehäuse 9 mechanisch gehaltert lediglich über eine quasi punktuell wirkende Verbindung 11, beispielsweise eine Schraubverbindung verbunden ist. Beispielsweise können hierzu lediglich zwei - beispielhaft in Fig. 2 gezeigte - Schrauben 12 vorgesehen sein. Das Gehäuse 10 weist hierzu vorzugsweise einen, zur ersten Seite *re* hin vorstehenden Flanschbereich 14 auf, an dem die Verbindung 11 ausgebildet ist, wobei sich der Flanschbereich 14 außerhalb der vertikalen Projektion des Betriebsgeräts 10 bzw. des Innenraums 19 befindet.

Der auf der zweiten Seite *li* vorstehende Bereich 44 der weiteren Kühlrippen 43 des Kühlkörpers 4 ist hierzu vorzugsweise derart gestaltet, dass er sich - auf Höhe der Lichtquelle 2 - nicht ganz bis zu dem Gehäuse 10 hin erstreckt, sondern zu Letzterem einen Abstand *h* aufweist, der vorzugsweise zwischen 1 mm und 10 mm beträgt. Die zweiten Durchgangsöffnungen 7 können also einerseits durch den Kühlkörper 4, genauer durch die weiteren Kühlrippen 43 einerseits und das Gehäuse 9 andererseits gestaltet sein.

Der Flanschbereich 14 bzw. die Verbindung 11 ist vorzugsweise auf einem Niveau oberhalb der Ebene *E,* insbesondere oberhalb der Lichtquelle 2 gebildet. Dabei ist der Kühlkörper 4 vorteilhaft derart geformt, dass er auf der zweiten Seite *li* einen nach oben hin vorragenden Bereich 45 aufweist, an dessen oberem Ende die Verbindung 11 ausgebildet ist.

Strömungstechnisch vorteilhaft weist der Kühlkörper 4 außerdem auf der ersten Seite *re* einen weiteren, nach oben hin vorragenden Bereich 46 auf, durch den insbesondere ein oberer Endbereich der ersten Durchgangsöffnungen 5 gebildet sein kann. Auch ein oberer Endbereich der zuerst genannten Kühlrippen 41 kann durch den weiteren, nach oben hin vorragenden Bereich 46 gebildet sein.

Im gezeigten Beispiel weist der Kühlkörper 4 einen profilförmigen Anteil 48 auf, der sich entlang der Längsachse *L* erstreckt und der - in einem Querschnitt normal zu der Längsachse *L* betrachtet - zwei Schenkel aufweist, nämlich einen unteren Schenkel 48' und einen oberen Schenkel 48"; durch den unteren Schenkel 48' ist dabei die erste Luftleitfläche 6 gebildet. Der obere Schenkel 48" erstreckt sich - insbesondere vertikal ausgebildet - nach oben und bildet den höchsten Punkt des weiteren nach oben hin vorragenden Bereichs 46 des Kühlkörpers 4. Hierdurch ist insbesondere eine strömungstechnisch vorteilhafte Ausführung der ersten Durchgangsöffnungen 5 erzielt.

Das Gehäuse 9 ist vorteilhaft als Profilteil gestaltet, das sich parallel zu der Längsachse *L* erstreckt. Hierdurch ist eine besonders einfache Herstellung des Gehäuses 9 ermöglicht. Außerdem lässt sich bei dieser Gestaltung erzielen, dass sich zum Einbau des Betriebsgeräts 10 in das Gehäuse 9 das Betriebsgerät 10 einfach in Richtung der Längsachse *L* in das Gehäuse 9 einschieben lässt.

Eine besonders leistungsstarke Leuchte lässt sich erzielen, wenn auf der zweiten Seite *li* bzw. links neben dem Gehäuse 9 eine weitere Lichtquelle 2' vorgesehen ist, vorzugsweise auf demselben Niveau wie die zuerst genannte Lichtquelle 2. Insbesondere kann die weitere Lichtquelle 2' analog bzw. baugleich zu der zuerst genannten Lichtquelle 2 gestaltet sein. Dementsprechend weiterhin vorteilhaft weist die Leuchte zur Kühlung der weiteren Lichtquelle 2' einen weiteren Kühlkörper 4' auf, der vorzugswiese analog bzw. baugleich zu dem, zuerst genannten Kühlkörper 4 gestaltet ist.

Besonders bevorzugt ist die Leuchte symmetrisch zu einer vertikalen Symmetrieebene S gestaltet, die insbesondere parallel zu der Längsachse *L* und dabei durch das Gehäuse 9 verläuft.

Die Leuchte lässt sich also sozusagen modular aufbauen, wobei ein zentrales Modul das Gehäuse 9 mit dem Betriebsgerät 10 umfasst und zu beiden Seiten *re, li* neben dem zentralen Modul jeweils ein LED-Modul mit dazugehörigem Kühlkörper 4, 4' angeordnet ist. Die genannten Module sind dabei zur mechanischen Halterung vorzugsweise lediglich über die oben genannten Schraubverbindungen miteinander verbunden.

Mit der erfindungsgemäßen Leuchte lassen sich Lichtströme von mehr als 10 000 lm erzeugen. Dabei eignet sich die Leuchte auch beispielsweise dazu, mit einer weiteren, baugleichen Leuchte verbunden zu werden, so dass die beiden Leuchten in Richtung der Längsachse *L* hintereinander fluchtend angeordnet sind. Der Lichtstrom, der von diesen beiden Leuchten zusammen abgegeben wird, ist dann dementsprechend doppelt so groß wie der Lichtstrom einer der beiden Leuchten.

## Patentansprüche

1. Leuchte, aufweisend
- eine Lichtquelle (2) mit mehreren Lichtabgabeelementen (3),
- einen Kühlkörper (4) zur Kühlung der Lichtquelle (2),
- ein Gehäuse (9), welches zur Lagerung eines Betriebsgeräts (10) der Leuchte ausgestaltet ist,
wobei die Leuchte auf einer ersten Seite (re) neben der Lichtquelle (2) erste Durchgangsöffnungen (5) aufweist und auf einer zweiten Seite (li) neben der Lichtquelle (2) zweite Durchgangsöffnungen (7) aufweist,
wobei die ersten und die zweiten Durchgangsöffnungen (5, 7) für eine Luftströmung zur Kühlung der Lichtquelle (2) ausgestaltet sind,
**dadurch gekennzeichnet, dass** die Leuchte weiterhin auf der ersten Seite (re) neben den ersten Durchgangsöffnungen (5) und dabei unterhalb der Lichtquelle (2) eine erste Luftleitfläche (6) aufweist und auf der zweiten Seite (li) neben den zweiten Durchgangsöffnungen (7) und dabei unterhalb der Lichtquelle (2) eine zweite Luftleitfläche (8) aufweist,
wobei die beiden Luftleitflächen (6, 8) derart gestaltet sind, dass durch sie ein, sich von der Lichtquelle (2) weg erweiternder Luftanströmbereich (A) gebildet ist,
wobei die ersten Durchgangsöffnungen (5) und die erste Luftleitfläche (6) als Teile des Kühlkörpers (4) gestaltet sind,
und wobei die zweiten Durchgangsöffnungen (7) einerseits durch den Kühlkörper (4) und andererseits durch das Gehäuse (9) gestaltet sind und die zweite Luftleitfläche (8) durch eine Außenfläche des Gehäuses (9) gebildet ist.

2. Leuchte nach Anspruch 1,
die derart gestaltet ist, dass das Gehäuse (9) einen Innenraum (19) aufweist, dessen vertikale Projektion außerhalb der vertikalen Projektion der Lichtquelle (2) verläuft.

3. Leuchte nach Anspruch 1 oder 2,
die derart gestaltet ist, dass die erste Luftleitfläche (6) unmittelbar an die ersten Durchgangsöffnungen 5 angrenzt und/oder die zweite Luftleitfläche (8) unmittelbar an die zweiten Durchgangsöffnungen (7) angrenzt.

4. Leuchte nach einem der vorhergehenden Ansprüche,
bei der die erste Luftleitfläche (6) zumindest in erster Näherung plan oder gewölbt gestaltet ist und dabei vorzugsweise eine erste Flächennormale (*N1*) aufweist, die mit einer Vertikalen (*V*) einen ersten Winkel (*α*) einschließt, der zwischen 20° und 85° beträgt, vorzugsweise zwischen 30° und 70°, besonders bevorzugt zwischen 35° und 60°.

5. Leuchte nach Anspruch 4,
bei der die zweite Luftleitfläche (8) zumindest in erster Näherung plan oder gewölbt gestaltet ist und dabei vorzugsweise eine zweite Flächennormale (*N2*) aufweist, die mit der Vertikalen (*V*) einen zweiten Winkel (*β*) einschließt, der zwischen 20° und 85° beträgt, vorzugsweise zwischen 30° und 70°, besonders bevorzugt zwischen 35° und 60°.

6. Leuchte nach einem der vorhergehenden Ansprüche,
bei der der Kühlkörper (4) vertikal verlaufende Kühlrippen (41) aufweist, insbesondere auf einer, der ersten Luftleitfläche (6) gegenüberliegenden Seite.

7. Leuchte nach Anspruch 6,
bei der der Kühlkörper (4) derart gestaltet ist, dass zwischen den Kühlrippen (41) lediglich Verbindungsbereiche gebildet sind, deren Oberflächen (42) mindestens 30°, vorzugsweise mindestens 40° gegenüber der Horizontalen geneigt sind.

8. Leuchte nach einem der vorhergehenden Ansprüche,
bei der das Gehäuse (9) mit dem Kühlkörper (4) lediglich über eine Schraubverbindung mechanisch gehaltert verbunden ist.

9. Leuchte nach einem der vorhergehenden Ansprüche,
bei der der Kühlkörper (4) eine nach unten weisende Fläche (49) aufweist, auf der die Lichtquelle (2) angeordnet ist.

10. Leuchte nach Anspruch 9,
bei der die Lichtquelle (2) durch eine LED-Platine (25) gebildet ist, wobei den LEDs optisch nachfolgend ein lichtdurchlässiges Abdeckelement (27) vorgesehen ist, welches sich maximal zu den ersten und zweiten Durchgangsöffnungen (5, 7) hin erstreckt.

11. Leuchte nach einem der vorhergehenden Ansprüche,
bei der die erste Luftleitfläche (7) und/oder die zweite Luftleitfläche (8) reflektierend gestaltet sind, vorzugsweise dabei weiß, insbesondere weiß lackiert sind.

12. Leuchte nach einem der vorhergehenden Ansprüche,
bei dem das Gehäuse (9) profilförmig gestaltet ist.

13. Leuchte nach einem der vorhergehenden Ansprüche,
weiterhin aufweisend
eine weitere Lichtquelle (2'), die auf der zweiten Seite (*li*) neben dem Gehäuse (9) angeordnet ist, wobei die weitere Lichtquelle (2') vorzugsweise analog oder baugleich zu der zuerst genannten Lichtquelle (2) gestaltet ist.

14. Leuchte nach Anspruch 13,
weiterhin aufweisend
einen weiteren Kühlkörper (4') zur Kühlung der weiteren Lichtquelle (2'), der auf der zweiten Seite (*li*) neben dem Gehäuse (9) angeordnet ist, wobei der weitere Kühlkörper (4') vorzugsweise analog oder baugleich zu dem zuerst genannten Kühlkörper (4) gestaltet ist.

15. Leuchte nach Anspruch 13 oder 14,
die mit Bezug auf eine vertikale Symmetrieebene (*S*) symmetrisch gestaltet ist, wobei die Symmetrieebene (*S*) vorzugsweise durch das Gehäuse (9) verläuft.

## Claims

1. A lamp, having
- a light source (2) with several light-emitting elements (3),
- a cooling body (4) for cooling the light source (2),
- a housing (9), which is designed for mounting an operating device (10) of the lamp,
wherein the lamp has first passage openings (5) on a first side (re) next to the light source (2) and has second passage openings (7) on a second side (li) next to the light source (2),
wherein the first and the second passage openings (5, 7) are designed for an air flow for cooling the light source (2),
**characterized in that**
the lamp further has a first air-conducting surface (6) on the first side (re) next to the first passage openings (5) and thereby below the light source (2) and has a second air-conducting surface (8) on the second side (li) next to the second passage openings (7) and thereby below the light source (2),
wherein the two air-conducting surfaces (6, 8) are designed in such a manner that the two air-conducting surfaces form an air incidence region (A) that expands away from the light source (2),
wherein the first passage openings (5) and the first air-conducting surface (6) are designed as parts of the cooling body (4),
and wherein
the second passage openings (7) are designed, on the one hand, through the cooling body (4) and, on the other hand, through the housing (9) and the second air-conducting surface (8) is formed by an outer surface of the housing (9).

2. A lamp according to claim 1,
which is designed in such a manner that the housing (9) has an interior (19), the vertical projection of which runs outside of the vertical projection of the light source (2).

3. A lamp according to Claim 1 or 2,
which is designed in such a manner that the first air-conducing surface (6) is directly adjacent to the first passage openings (5) and/or the second air-conducting surface (8) is directly adjacent to the second passage openings (7).

4. A lamp according to any one of the preceding claims,
in which the first air-conducting surface (6) is designed at least in first approximation planar or arched and thereby preferably has a first surface normal (N1), which encloses a first angle (α) with a vertical (*V*), which is between 20° and 85°, preferably between 30° and 70°, particularly preferably between 35° and 60°.

5. A lamp according to Claim 4,
in which the second air-conducting surface (8) is designed at least in first approximation planar or arched and thereby preferably has a second surface normal (N2), which encloses a second angle (β) with the vertical (*V*), which is between 20° and 85°, preferably between 30° and 70°, particularly preferably between 35° and 60°.

6. A lamp according to any one of the preceding claims,
in which the cooling body (4) has cooling fins (41) running vertically, in particular, on a side located opposite to the first air-conducting surface (6).

7. A lamp according to Claim 6,
in which the cooling body (4) is designed in such a manner that between the cooling fins (41) only connecting regions are formed, the surfaces (42) of which are inclined at least 30°, preferably at least 40° relative to the horizontal.

8. A lamp according to any one of the preceding claims,
in which the housing (9) is connected with the cooling body (4) secured mechanically only by means of a screw connection.

9. A lamp according to any one of the preceding claims,
in which the cooling body (4) has a surface (49) pointing downwards, on which the light source (2) is arranged.

10. A lamp according to Claim 9,
in which he light source (2) is formed by an LED-board (25), wherein a cover element (27) permeable to light is optically subsequently provided to the LEDs, which cover element extends maximally towards the first and second passage openings (5, 7).

11. A lamp according to any one of the preceding claims,
in which the first air-conducting surface (7) and/or the second air-conducting surface (8) is designed to be reflective, preferably is thereby white, in particular, painted white.

12. A lamp according to any one of the preceding claims,
in which the housing (9) is designed profile-shaped.

13. A lamp according to any one of the preceding claims,
further having
a further light source (2'), which is arranged on the second side (li) next to the housing (9), wherein the further light source (2') is designed preferably analogously or structurally identical to the first mentioned light source (2).

14. A lamp according to Claim 13,
further having
a further cooling body (4') for cooling the further light source (2'), which is arranged on the second side (li) next to the housing (9), wherein the further cooling body (4') is designed preferably analogously or structurally identical to the first mentioned cooling body (4).

15. A lamp according to claim 13 or 14,
which is designed symmetrically with respect to a vertical symmetry plane (S), wherein the symmetry plane (S) preferably runs through the housing (9).

## Revendications

1. Luminaire, présentant
- une source de lumière (2) avec plusieurs éléments d'émission de lumière (3),
- un dissipateur thermique (4) destiné au refroidissement de la source de lumière (2),
- un boîtier (9) qui est constitué pour l'entreposage d'un module de fonctionnement (10) du luminaire,
le luminaire présentant, sur un premier côté (re) près de la source de lumière (2), des premières ouvertures de passage (5) et, sur un deuxième côté (li) près de la source de lumière (2), des deuxièmes ouvertures de passage (7), les premières et les deuxièmes ouvertures de passage (5, 7) étant constituées pour un écoulement d'air destiné au refroidissement de la source de lumière (2), **caractérisé en ce que**
le luminaire présente également, sur le premier côté (re) près des premières ouvertures de passage (5) et en l'occurrence au-dessous de la source de lumière (2), une première surface de guidage d'air (6) et, sur le deuxième côté (li) près des deuxièmes ouvertures de passage (7) et en l'occurrence au-dessous de la source de lumière (2), une deuxième surface de guidage d'air (8),
les deux surfaces de guidage d'air (6, 8) étant formées de telle sorte qu'elles forment une zone d'afflux d'air (A) qui s'élargit en s'éloignant de la source de lumière (2), les premières ouvertures de passage (5) et la première surface de guidage d'air (6) étant façonnées en tant que parties du dissipateur thermique (4),
et
les deuxièmes ouvertures de passage (7) étant faonnées d'une part par le dissipateur thermique (4) et d'autre part par le boîtier (9), et la deuxième surface de guidage d'air (8) étant formée par une surface extérieure du boîtier (9).

2. Luminaire selon la revendication 1,
qui est façonné de telle sorte que le boîtier (9) présente un espace intérieur (19) dont la projection verticale est à l'extérieur de la projection verticale de la source de lumière (2).

3. Luminaire selon la revendication 1 ou 2,
qui est façonné de telle sorte que la première surface de guidage d'air (6) est directement contiguë aux premières ouvertures de passage (5), et/ou la deuxième surface de guidage d'air (8) est directement contiguë aux deuxièmes ouvertures de passage (7).

4. Luminaire selon l'une des revendications précédentes,
dans lequel la première surface de guidage d'air (6) est façonnée, au moins en première approximation, de façon plane ou bombée, et présente en l'occurrence de préférence une première normale à la surface (*N1*) qui, avec une verticale (*V*), forme un premier angle (*α*) qui est compris entre 20° et 85°, de préférence entre 30° et 70°, particulièrement préférablement entre 35° et 60°.

5. Luminaire selon la revendication 4,
dans lequel la deuxième surface de guidage d'air (8) est façonnée, au moins en première approximation, de façon plane ou bombée, et présente en l'occurrence de préférence une deuxième normale à la surface (*N2*) qui, avec la verticale (*V*), forme un deuxième angle (*β*) qui est compris entre 20° et 85°, de préférence entre 30° et 70°, particulièrement préférablement entre 35° et 60°.

6. Luminaire selon l'une des revendications précédentes,
dans lequel le dissipateur thermique (4) présente des ailettes de refroidissement (41) verticales, en particulier sur un côté opposé à la première surface de guidage d'air (6).

7. Luminaire selon la revendication 6,
dans lequel le dissipateur thermique (4) est façonné de telle sorte que, entre les ailettes de refroidissement (41), il n'est formé que des zones de raccordement dont les surfaces (42) sont inclinées d'au moins 30°, de préférence d'au moins 40°, par rapport à l'horizontale.

8. Luminaire selon l'une des revendications précédentes,
dans lequel le boîtier (9) est raccordé au dissipateur thermique (4) en étant retenu mécaniquement uniquement par le biais d'un assemblage vissé.

9. Luminaire selon l'une des revendications précédentes,
dans lequel le dissipateur thermique (4) présente une surface (49) dirigée vers le bas sur laquelle est disposée la source de lumière (2).

10. Luminaire selon la revendication 9,
dans lequel la source de lumière (2) est formée par une platine de LED (25), un élément de recouvrement (27) perméable à la lumière, qui suit optiquement les LED, étant prévu, lequel s'étend au maximum vers les premières et deuxièmes ouvertures de passage (5, 7).

11. Luminaire selon l'une des revendications précédentes,
dans lequel la première surface de guidage d'air (7) et/ou la deuxième surface de guidage d'air (8) sont façonnées de façon réfléchissante, de préférence en l'occurrence sont blanches, en particulier peintes en blanc.

12. Luminaire selon l'une des revendications précédentes,
dans lequel le boîtier (9) est façonné de façon profilée.

13. Luminaire selon l'une des revendications précédentes, présentant également
une autre source de lumière (2') qui est disposée sur le deuxième côté (*li*) près du boîtier (9), l'autre source de lumière (2') étant de préférence façonnée de façon analogue à, ou avec une construction identique à la source de lumière (2) citée en premier.

14. Luminaire selon la revendication 13,
présentant également
un autre dissipateur thermique (4') destiné au refroidissement de l'autre source de lumière (2') et qui est disposé sur le deuxième côté (*li*) près du boîtier (9), l'autre dissipateur thermique (4') étant de préférence façonné de façon analogue à, ou avec une construction identique au dissipateur thermique (4) cité en premier.

15. Luminaire selon la revendication 13 ou 14,
qui est façonné de façon symétrique par rapport à un plan de symétrie (*S*) vertical, le plan de symétrie (*S*) traversant de préférence le boîtier (9).
